# EUROPÄISCHE PATENTSCHRIFT

(11) **EP 0 298 042 B1**
(45) Veröffentlichungstag und Bekanntmachung des Hinweises auf die Patenterteilung: **18.12.1991**
(21) Anmeldenummer: 88810449.4
(22) Anmeldetag: 30.06.1988
(51) Int. Cl.: F23L 17/02

(54) **Schornsteinaufsatz**
Chimney cowl
Chapeau de cheminée

(30) Priorität: 30.06.1987 CH 2461/87
(43) Veröffentlichungstag der Anmeldung: 04.01.1989
(73) Patentinhaber: Basten, Maria Sibylle, CH-7206 Igis (CH)
(72) Erfinder: Basten, Gert, CH-7206 Igis (CH)
(74) Vertreter: Werffeli, Heinz R., Dipl.-Ing.ETH.

(56) Entgegenhaltungen:
- CH-A- 246 923
- CH-A- 615 495
- DE-C- 394 557
- GB-A- 726 415

## Beschreibung

Die Erfindung betrifft einen Schornsteinaufsatz mit mindestens einem die Rauchgasdurchtrittsöffnung begrenzenden Rohrstutzen sowie einer koaxial zu letzterem angeordneten, diesen überragenden und umgebenden, unten und oben offenen Ummantelung.

Schornsteinaufsätze der obgenannten Art weisen den Nachteil auf, dass der oberhalb der mach oben gerichteten Stirnseite des Schornsteinkopfes und damit ausserhalb dem Kamin sich befindende Teil des Rohrstutzens durch Anströmung kalter, unter Umständen mit Wasser oder Schnee vermischter Luft unterhalb die Kondensationstemperatur der für den Kamin schädlichen Rauchgasbestandteile abgekühlt wird und der Kamin mit der Zeit unter dem Einfluss der derart in ihn hineinfliessenden Kondensate zerstört wird.

Die bisher bekannten Wärmeisolationsmaterialien weisen den Nachteil auf, dass sie an der erforderlichen Stelle eines derartigen Schornsteinaufsatzes relativ teuer in der Aufbringung und unter den dort im Einsatz herrschenden Betriebsbedingungen nicht über längere Zeiträume hinweg einwandfrei haltbar wären.

Aufgabe der vorliegenden Erfindung ist die Schaffung eines Schornsteinaufsatzes bei dem dieser bezüglich Kondensatbildung kritische Teil des Rohrstutzens über die gesamte Lebensdauer des Schornsteinaufsatzes genügend isoliert ist, um eine Kondensatbildung im Innern des Rohrstutzens bei richtiger Einstellung und Ausbildung der übrigen Teile der Feuerungsanlage unter allen Witterungsverhältnissen sicher zu vermeiden.

Diese Aufgabe wird bei einem Schornsteinaufsatz der eingangs genannten Art erfindungsgemäss dadurch gelöst, dass der Rohrstutzen bei Montage des Schornsteinaufsatzes auf einem Schornstein auf seinem aus dem Schornstein herausragenden Teil zur Bildung eines ihn umgebenden Luftisolationsspaltes von einem koaxial zu ihm angeordneten rohrförmigen Abschirmteil umgeben ist, welcher unter Vermeidung einer Kältebrükkenbildung zwischen dem Abschirmteil und dem Rohrstutzen über wärmedämmende Befestigungsmittel in seiner Lage gegenüber dem Rohrstutzen fixiert ist.

Bei einem ohne einen Abstützflansch versehenen Schornsteinaufsatz der eingangs genannten Art wird die obenerwähnte Aufgabe erfindungsgemäss dadurch gelöst, dass der Rohrstutzen auf seinem aus dem Schornstein herauszuragen bestimmten Teil zur Bildung eines ihn umgebenden Luftisolationsspaltes von einem koaxial zu ihm angeordneten rohrförmigen Abschirmteil umgeben ist, welcher unter Vermeidung einer Kältebrückenbildung zwischen dem Abschirmteil und dem Rohrstutzen an seinem oberen Ende über wärmedämmende Befestigungsmittel mit dem Rohrstutzen verbunden und dadurch in seiner Lage gegenüber dem Rohrstutzen fixiert sowie an seinem unteren Ende mit Sicken zu seiner Abstützung auf einem Schornstein versehen ist.

Dabei ist es zweckmässig, wenn der Abschirmteil sich unter Bildung eines eine geringfügige Luftzirkulation zwischen dem Luftisolationsspalt und der Aussenatmosphäre erlaubenden Luftspaltes bis unmittelbar oberhalb eines mit dem Rohrstutzen vorzugsweise über eine Wärmedämmung, verbundenen Abstützflansches erstreckt. Es kann jedoch je nach Einsatzort auch vorteilhaft sein, wenn der Luftisolationsspalt an seinem oberen und/oder unteren Ende unter Vermeidung einer Kältebrückenbildung mittels dem wärmedämmenden Befestigungsmittel verschlossen ist.

Zweckmässigerweise besteht das wärmedämmende Befestigungsmittel aus Silikonkautschuk.

Ferner ist es zweckmässig, wenn der Abschirmteil mindestens an seinem unteren Ende nach aussen erweiternd, vorzugsweise umgebördelt ist.

Es ist ebenfalls vorteilhaft, wenn der Luftisolationsspalt an seinem oberen, mindestens teilweise offenen Ende zur Verhinderung des Eintretens von Wasser oder Schnee vom oberen, vorzugsweise umgebördelten Ende des Rohrstutzens und/oder Abschirmteiles überragt wird.

Für viele Anwendungszwecke kann es ausserdem zweckmässig sein, wenn der Abstützflansch als Schornsteinabdeckelement ausgebildet ist oder einen Teil eines solchen darstellt oder, vorzugsweise über eine Wärmedämmung, mit einem solchen verbunden ist.

Um möglichst gleichmässige stabile Druckverhältnisse an der Kaminaustrittsmündung zu erzielen, ist es vorteilhaft, dass die Ummantelung mindestens annähernd die Form der Mantelfläche eines vorzugsweise achtseitigen regulären Prismas oder eines Pyramidenstumpfes aufweist. Um eine solche Stabilität über einen noch grösseren Einfallsbereich einer Windanströmung zu erreichen, ist es zweckmässig, wenn der Schornsteinaufsatz einen koaxial zur Ummantelung angeordneten, von der letzteren umgebenen und von dieser überragten, vorzugsweise mindestens annähernd pyramidenstumpfförmigen Innenmantel aufweist.

Bei verschiedenen Kaminkonstruktionen ist es zur Vermeidung weiterer Kältebrückenbildungen im Bereich des unteren Teiles des Rohrstutzens zweckmässig, wenn der letztere unten über mindestens einen Teil seiner Länge auf seiner Aussenseite mit einer Wärmedämmung versehen ist, welcher Teil dazu bestimmt ist, sich in den Schornstein hineinzuerstrecken.

Nachstehend wird die Erfindung anhand der Zeichnung beispielsweise näher erläutert. Es zeigt

- Fig. 1: einen Schnitt durch eine erste beispielweise Ausführungsform eines erfindungsgemässen Schornsteinaufsatzes, wobei in der linken und der rechten Hälfte dieser Figur zwei verschiedene Ausbildungen der oberen Rohrstutzenisolation dargestellt sind; und
- Fig. 2: einen Schnitt durch eine zweite beispielsweise Ausführungsform eines erfindungsgemässen Schornsteinaufsatzes, wobei auch hier in der linken und der rechten Hälfte dieser Figur 2 zwei verschiedene Ausbildungen der oberen Rohrstutzenisolation dargestellt sind.

Wie aus Figur 1 ersichtlich, ist der dargestellte Schornsteinaufsatz mit einem die Rauchgasdurchtrittsöffnung begrenzenden, z.B. aus Kupfer bestehenden Rohrstutzen 1, einer koaxial zu letzterem angeordneten, diesen überragenden und umgebenden, unten und oben offenen aus Kupfer bestehenden Ummantelung 2 sowie mit einem mit dem Rohrstutzen 1 über eine Wärmedämmung 7 verbundenen, aus Kupfer bestehenden Abstützflansch 3 versehen, so dass der Rohrstutzen 1 auf diese Weise als Dehnfugenmanschette ausgebildet ist.

Der Rohrstutzen 1 ist auf seinem oberhalb dem Abstützflansch sich befindenden Teil a zur Bildung eines Luftisolationsspaltes 4 von einem konzentrisch zu ihm angeordneten, im vorliegenden Fall ebenfalls aus Kupfer bestehenden rohrförmigen Abschirmteil 5 umgeben, welcher zur Vermeidung einer Kältebrückenbildung über wärmedämmende Befestigungsmittel, in Figur 1, linke Seite, z.B. mittels paar über den Umfang der unteren Stirnseite 6 des Abschirmteiles 5 verteilt angeordnete Silikonkautschuktupfen 7, in seiner Lage gegenüber der Dehnfugenmanschette 1,3 fixiert.

Selbstverständlich ist es auch möglich, den Abschirmteil 5 über ein paar im Luftisolationsspalt 4 angeordnete, wärmedämmend wirkende Kunststoffteile auf dem Rohrstutzen 1 aufzuklemmen.

Der Abschirmteil 5 ist zur Erzielung einer strömungsmässig günstigen Formgebung sowie zur Ableitung von allfällig auf der Aussenseite des Abschirmteiles 5 sich niederschlagender Flüssigkeit vom warmen oberen Rohrstutzenteil weg unten nach aussen erweiternd umgebördelt, und erstreckt sich bis auf einen ganz geringfügigen Spalt 11 bis unmittelbar oberhalb dem Abstützflansch 3.

Der Luftisolationsspalt 4 wird an seinem oberen, offenen Ende zur Verhinderung des Eintretens von Wasser oder Schnee vom oberen umgebördelten Ende des Rohrstutzens 1 sowie des Abschirmteiles 5 überragt.

Auf diese Weise ist immer eine ganz geringfügige Luftzirkulation zwischen dem Luftisolationsspalt 4 und der Aussenatmosphäre gewährleistet, so dass dieser Spalt 4 immer austrocknen kann.

Die Ummantelung 2 weist beim dargestellten Ausführungsbeispiel die Form der Mantelfläche eines achtseitigen Pyramidenstumpfes auf, es sind jedoch selbstverständlich auch andere Formen denkbar.

Bei der in Figur 1 im rechten Teil dargestellten Ausführungsform der Ausbildung des Luftisolationsspaltes 4 ist derselbe an seinem oberen Ende mittels einer ringsumlaufenden Silikonkautschukraupe 7′ unter gleichzeitiger Bildung einer Wärmedämmung und Halterung zwischen dem Rohrstutzen 1 und dem Abschirmteil 5 verschlossen. Der letztere erstreckt sich bis auf einen ganz geringfügigen Spalt 11 bis unmittelbar oberhalb der nach oben gerichteten Schornsteinstirnseite 3a auf welcher der Abschirmteil 5 über Sicken abgestützt ist, so dass einerseits Feuchtigkeit aus dem Luftisolationsspalt 4 nach unten ins Freie entweichen kann, anderseits jedoch selbst bei starker Windanströmung die im Innern des Luftisolationsspaltes sich befindende Luft genügend wärmeisolierend wirkt. Selbstverständlich kann der Abschirmteil 5 zusätzlich zur Silikonkautschukraupe 7′ zu seiner besseren Fixierung an seinem unteren Ende oder an seinem in den Schornstein hineinragenden Rohrstutzenteil noch mit ein paar Silikonkautschuktupfen 7 am Schornsteinkopf fixiert werden. Die Ummantelung 2 ist über die Abstützrippen 16 auf dem Abschirmteil 5 abgestützt, so dass jegliche Kältebrückenbildung zwischen der Ummantelung 2 und dem Rohrstutzen 1 vermieden wird.

Bei den in Figur 2 dargestellten Ausführungsformen sind zu Figur 1 analoge Teile mit gleichen Uberweisungszeichen versehen, so dass sich eine nochmalige Beschreibung dieser Teile erübrigt.

Dieser in Figur 2 dargestellte Schornsteinaufsatz ist zur Erzielung einer noch grösseren Unempfindlichkeit gegenüber ihn anströmenden Wind über einen noch grösseren Windanströmwinkelbereich mit einem koaxial zum Aussenmantel 2 angeordneten, pyramiden-stumpfförmigen Innenmantel 8 versehen, und der Innen- sowie der Aussenmantel 8 resp. 2 sind in ihren Seitenflächen mit Durchströmöffnungen 9 versehen, denen zur Umlenkung einer durch diese eintretenden Windströmung in eine mindestens angenähert zur Öffnungsebene parallelen Ebene im Innern des Innen- bzw. Aussenmantels 8 resp. 2 als Strömungsumlenkmittel dienende Klappen 10 zugeordnet sind, wie dies in der nicht vorveröffentlichten EP-A 0294336 näher beschrieben ist.

Der auf der linken Seite der Figur 2 dargestellte Abschirmteil 5 ist im Gegensatz zu der in Figur 1 ebenfalls auf der linken Seite dargestellten Ausführungsform an seinem unteren Ende mittels einer ringsumlaufenden Silikonkautschukraupe 7˝ zur Vermeidung jeglicher Kältebrücke und unter Abschluss des unteren Endes des Luftisolationsspaltes 4 wärmedämmend mit dem Abstützflansch 3 verbunden. Das obere Ende des Luftisolationsspaltes 4 steht über einen ganz geringfügigen Spalt 11 immer noch mit der Aussenatmosphäre in Verbindung. Selbstverständlich könnten an mehreren Stellen dieses Spaltes 11 Silikonkautschuktupfen angebracht werden, um den Abschirmteil 5 an seinem oberen Ende zusätzlich und unter Vermeidung jeglicher Kältbrücke zwischen dem kalten Abschirmteil 5 und dem warmen Rohrstutzen 1 an letzterem zu fixieren.

Im rechten Teil von Figur 2 ist eine Ausführungsform dargestellt, bei welcher der Luftisolationsspalt 4 unter Bildung eines Luftisolierpolsters nach aussen vollständig verschlossen ist. Dazu ist der Abschirmteil 5 an seinem oberen und unteren Ende unter Vermeidung jeglicher Kältbrückenbildung zwischen ihm und dem im Betrieb warm zu haltenden Rohrstutzen 1 mittels je einer gleichzeitig wärmedämmend wirkenden, ringsumlaufenden Silikonkautschukraupe 7′ und 7˝ hermetisch verschlossen.

Der Abstützflansch 3 ist hier zur Vermeidung einer Kältebrücke über eine Wärmedämmung 12 mit der Ummantelung 13 eines Schornsteinabdeckelementes verbunden, und das letztere seiner gegen den Kaminkopf zu gerichteten Seite mit einer wärmedämmend wirkenden Isolation 13 versehen, welche gleichzeitig einen Teil des vom Abstützflansch 3 nach unten sich erstreckenden Rohrstutzens 1 wärmedämmend umgibt.

## Patentansprüche

1. Schornsteinaufsatz mit mindestens einem die Rauchgasdurchtrittsöffnung begrenzenden Rohrstutzen (1) sowie einer koaxial zu letzterem angeordneten, diesen überragenden und umgebenden, unten und oben offenen Ummantelung (2), dadurch gekennzeichnet, dass der Rohrstutzen (1) auf seinem aus dem Schornstein herauszuragen bestimmten Teil (a) zur Bildung eines ihn umgebenden Luftisolationsspaltes (4) von einem koaxial zu ihm angeordneten rohrförmigen Abschirmteil (5) umgeben ist, welcher unter Vermeidung einer Kältebrückenbildung zwischen dem Abschirmteil (5) und dem Rohrstutzen (1) über wärmedämmende Befestigungsmittel (7) mit einem mit dem Rohrstutzen (1) verbundenen Abstützflansch (3) verbunden und dadurch in seiner Lage gegenüber dem Rohrstutzen (1) fixiert ist.

2. Schornsteinaufsatz mit mindestens einem die Rauchgasdurchtrittsöffnung begrenzenden Rohrstutzen (1) sowie einer koaxial zu letzterem angeordneten, diesen überragenden und umgebenden, unten und oben offenen Ummantelung, dadurch gekennzeichnet, dass der Rohrstutzen (1) auf seinem aus dem Schornstein herauszuragen bestimmten Teil (a) zur Bildung eines ihn umgebenden Luftisolationsspaltes (4) von einem koaxial zu ihm angeordneten rohrförmigen Abschirmteil (5) umgeben ist, welcher unter Vermeidung einer Kältebrückenbildung zwischen dem Abschirmteil (5) und dem Rohrstutzen (1) an seinem oberen Ende über wärmedämmende Befestigungsmittel (7') mit dem Rohrstutzen (1) verbunden und dadurch in seiner Lage gegenüber dem Rohrstutzen (1) fixiert sowie an seinem unteren Ende mit Sicken zu seiner Abstützung auf einem Schornstein versehen ist.

3. Schornsteinaufsatz nach Anspruch 1, dadurch gekennzeichnet, dass der Abschirmteil (5) sich unter Bildung eines eine geringfügige Luftzirkulation zwischen dem Luftisolationsspalt und der Aussenatmosphäre erlaubenden Luftspaltes (11) bis unmittelbar oberhalb eines mit dem Rohrstutzen (1) vorzugsweise über eine Wärmedämmung (12) verbundenen Abstützflansches (3) erstreckt.

4. Schornsteinaufsatz nach einem der Ansprüche 1 bis 3, dadurch gekennzeichnet, dass das wärmedämmende Befestigungsmittel aus Silikonkautschuk besteht.

5. Schornsteinaufsatz nach Anspruch 1 oder 2, dadurch gekennzeichnet, dass der Luftisolationsspalt (4) an seinem oberen und/oder unteren Ende unter Vermeidung einer Kältebrückenbildung mittels dem wärmedämmenden Befestigungsmittel verschlossen ist.

6. Schornsteinaufsatz nach einem der Ansprüche 1 bis 5, dadurch gekennzeichnet, dass der Abschirmteil (5) mindestens an seinem unteren Ende nach aussen erweiternd, vorzugsweise umgebördelt ist.

7. Schornsteinaufsatz nach einem der Ansprüche 1 bis 6, dadurch gekennzeichnet, dass der Luftisolationsspalt (4) an seinem oberen, mindestens teilweise offenen Ende zur Verhinderung des Eintretens von Wasser oder Schnee vom oberen, vorzugsweise umgebördelten Ende des Rohrstutzens (1) und/oder Abschirmteiles (5) überragt wird.

8. Schornsteinaufsatz nach einem der Ansprüche 1 und 3 bis 7, dadurch gekennzeichnet, dass der Abstützflansch (3) als Schornsteinabdeckelement ausgebildet ist oder einen Teil eines solchen darstellt oder, vorzugsweise über eine Wärmedämmung, mit einem solchen verbunden ist.

9. Schornsteinaufsatz nach einem der Ansprüche 1 bis 8, dadurch gekennzeichnet, dass die Ummantelung (1) mindestens annähernd die Form der Mantelfläche eines vorzugsweise achtseitigen regulären Prismas oder eines Pyramidenstumpfes aufweist.

10. Schornsteinaufsatz nach einem der Ansprüche 1 bis 9, dadurch gekennzeichnet, dass er einen koaxial zur Ummantelung (2) angeordneten, von der letzteren umgebenen und von dieser überragten, vorzugsweise mindestens annähernd pyramidenstumpfförmigen Innenmantel (8) aufweist.

11. Schornsteinaufsatz nach einem der Ansprüche 1 bis 10, dadurch gekennzeichnet, dass der Rohrstutzen (1) unten über mindestens einen Teil seiner Länge auf seiner Aussenseite mit einer Wärmedämmung versehen ist, welcher Teil dazu bestimmt ist, sich in den Schornstein hineinzuerstrecken.

## Claims

1. Chimney cowl having at least one pipe connection piece (1) delimiting the flue gas throughflow opening, and having an outer casing (2) open at the bottom and at the top, arranged coaxially with respect to the pipe connection piece, projecting over it and surrounding it, characterized in that the pipe connection piece (1), on its part (a) intended to project out of the chimney, is surrounded by a tubular cover part (5) arranged coaxially with respect thereto to form an air insulation gap (4) surrounding said pipe connection piece, which cover part to avoid cold bridging between the cover part (5) and the pipe connection piece (1) is connected by way of heat-insulating securing means (7) to a support flange (3) connected to the pipe connection piece (1) and is thus fixed in its position with respect to the pipe connection piece (1).

2. Chimney cowl having at least one pipe connection piece (1) delimiting the flue gas throughflow opening, and having an outer casing open at the bottom and at the top, arranged coaxially with respect to the pipe connection piece, projecting over it and surrounding it, characterized in that the pipe connection piece (1), on its part (a) intended to project out of the chimney, is surrounded by a tubular cover part (5) arranged coaxially with respect thereto to form an air insulation gap (4) surrounding said pipe connection piece, which cover part to avoid cold bridging between the cover part (5) and the pipe connection piece (1) is connected at its upper end by way of heat-insulating securing means (7′) to the pipe connection piece (1) and is thus fixed in its position with respect to the pipe connection piece (1), and is provided at its lower end with beads to support it on a chimney.

3. Chimney cowl according to Claim 1, characterized in that the cover part (5) extends as far as directly above a support flange (3) connected to the pipe connection piece (1) preferably by way of a heat-insulating means (12), to form an air gap (11) permitting a low degree of air circulation between the air insulation gap and the external atmosphere.

4. Chimney cowl according to one of Claims 1 to 3, characterized in that the heat-insulating securing means comprises silicone caoutchouc.

5. Chimney cowl according to Claim 1 or 2, characterized in that the air insulation gap (4), at its upper and/or lower end, is closed off by means of the heat-insulating securing means, avoiding cold bridging.

6. Chimney cowl according to one of Claims 1 to 5, characterized in that the cover part (5), widening outwards at least at its lower end, is preferably bent round.

7. Chimney cowl according to one of Claims 1 to 6, characterized in that the air insulation gap (4), at its upper, at least partially open end, is projected over by the upper, preferably bent-round end of the pipe connection piece (1) and/or cover part (5) to prevent the penetration of water or snow.

8. Chimney cowl according to one of Claims 1 and 3 to 7, characterized in that the support flange (3) is constructed as a chimney cover element or forms a part of such a one, or is connected to such a one preferably by way of a heat-insulating means.

9. Chimney cowl according to one of Claims 1 to 8, characterized in that the outer casing (2) has at least the approximate shape of the outer surface of a preferably octagonal, regular prism or of a truncated pyramid.

10. Chimney cowl according to one of Claims 1 to 9, characterized in that it has a preferably at least approximately truncated pyramid-shaped inner casing (8), arranged coaxially with respect to the outer casing (2), surrounded by the latter and projected over thereby.

11. Chimney cowl according to one of Claims 1 to 10, characterized in that the pipe connection piece (1) is provided at the bottom over at least part of its length on its outer side with a heat-insulating means, which part is intended to extend into the chimney.

## Revendications

1. Chapiteau de cheminée comprenant au moins une buse tubulaire (1) délimitant l'ouverture de passage des gaz de fumée ainsi qu'une gaine (2) agencée coaxialement vis-à-vis de la buse, dépassant en hauteur et entourant cette dernière, ouverte dans sa partie inférieure et dans sa partie supérieure, le chapiteau étant caractérisé en ce que la buse (1) est entourée sur sa partie (a) destinée à faire saillie de la cheminée par une partie protectrice (5) tubulaire agencée coaxialement vis-à-vis de la buse pour former un espace d'isolation d'air (4) qui l'entoure, laquelle partie protectrice est raccordée à une bride d'appui (3) reliée à la buse (1) afin d'éviter la formation de ponts de froid entre la partie protectrice (5) et la buse (1) via des moyens de fixation calorifuges (7) et est de ce fait fixée en place contre la buse (1).

2. Chapiteau de cheminée comportant au moins une buse tubulaire (1) délimitant l'ouverture de passage des gaz de fumée ainsi qu'une gaine agencée coaxialement vis-à-vis de la buse, dépassant en hauteur et entourant celle-ci, ouverte dans sa partie inférieure et dans sa partie inférieure, le chapiteau étant caractérisé en ce que la buse tubulaire (1) est entourée par une partie protectrice (5) tubulaire agencée coaxialement vis-à-vis de la buse dans sa partie (a) destinée à faire saillie de la cheminée pour former un espace d'isolation d'air (4) qui l'entoure, laquelle partie protectrice est reliée à la buse tubulaire (1) pour éviter la formation de ponts de froid entre la partie protectrice (5) et la buse tubulaire (1) à son extrémité supérieure via des moyens de fixation calorifuges (7′) et est de ce fait fixée en place contre la buse tubulaire (1), et est dotée à son extrémité inférieure de moulures pour s'appuyer sur une cheminée.

3. Chapiteau de cheminée selon la revendication 1, caractérisé en ce que la partie protectrice (5) s'étend jusque directement au-dessus d'une bride d'appui (3) raccordée à la buse tubulaire (1), de préférence via des moyens calorifuges (12) en formant un espace d'air (11) permettant une faible circulation d'air entre l'espace isolant et l'atmosphère externe.

4. Chapiteau de cheminée selon l'une quelconque des revendications 1 à 3, caractérisé en ce que les moyens de fixation calorifuges sont constitués de caoutchouc au silicone.

5. Chapiteau de cheminée selon la revendication 1 ou 2, caractérisé en ce que l'espace d'isolation d'air (4) est fermé à son extrémité supérieure et/ou à son extrémité inférieure afin d'éviter la formation de ponts de froid via les moyens de fixation calorifuges précités.

6. Chapiteau de cheminée selon l'une quelconque des revendications 1 à 5, caractérisé en ce que la partie protectrice (5) s'évase vers l'extérieur au moins dans sa partie inférieure, et de préférence est rabattue.

7. Chapiteau de cheminée selon l'une quelconque des revendications 1 à 6, caractérisé en ce que l'espace d'isolation d'air (4) est dépassé en hauteur sur son extrémité supérieure au moins partiellement ouverte par l'extrémité supérieure de préférence rabattue de la buse tubulaire (1) et/ou de la partie protectrice (5) pour éviter l'entrée d'eau ou de neige.

8. Chapiteau de cheminée selon l'une quelconque des revendications 1 et 3 à 7, caractérisé en ce que la bride d'appui (3) se présente sous la forme d'un élément de revêtement de cheminée ou présente une partie d'un tel élément ou encore est raccordée à un tel élément de préférence via des moyens calorifuges.

9. Chapiteau de cheminée selon l'une quelconque des revendications 1 à 8, caractérisé en ce que la gaine (1) présente au moins approximativement la forme de la surface enveloppante d'un prisme régulier de préférence octogonal ou d'un tronc de pyramide.

10. Chapiteau de cheminée selon l'une quelconque des revendications 1 à 9, caractérisé en ce qu'il présente un manteau intérieur (8) agencé coaxialement vis-à-vis de la gaine (2), entouré et dépassé en hauteur par cette dernière et présentant de préférence au moins approximativement la forme d'un tronc de pyramide.

11. Chapiteau de cheminée selon l'une quelconque des revendications 1 à 10, caractérisé en ce que la buse tubulaire (1) est dotée dans sa partie inférieure sur au moins une partie de sa longueur sur son côté externe de moyens calorifuges, laquelle partie est destinée à s'étendre intérieurement dans la cheminée.
